# EUROPÄISCHE PATENTANMELDUNG

(11) **EP 0 124 117 A2**
(43) Veröffentlichungstag der Anmeldung: **07.11.1984**
(21) Anmeldenummer: 84104795.4
(22) Anmeldetag: 28.04.1984
(51) Int. Cl.: E21B 19/16

(54) **Einführ- und Zentriervorrichtung für miteinander zu verschraubende Rohre**

(30) Priorität: 30.04.1983 DE 3315752; 03.09.1983 DE 3331867
(71) Anmelder: Dreyfuss, Wilfried, D-3111 Eimke (DE); Remp, Thomas E., Houston Texas 77056 (US)
(72) Erfinder: Dreyfuss, Wilfried, D-3111 Eimke (DE); Remp, Thomas E., Houston Texas 77056 (US); Müller, Kurt, D-3101 Eicklingen (DE)
(74) Vertreter: König, Norbert, Dipl.-Phys. Dr.

(57) **Zusammenfassung**

Die Erfindung betrifft eine Einführ- und Zentriervorrichtung für miteinander zu verschraubende Rohre mit zwei gelenkig miteinander verbundenen halbzylindrischen Backen, auf deren zylindrischer Innenfläche ein ringförmiger Vorsprung mit einer nach unten zeigenden ringförmigen Schulter zur Auflage auf den Muffenrand der Rohre ausgebildet ist, die ferner an ihrem oberen Ende eine sich an den Vorsprung anschliessende trichterförmige Erweiterung aufweisen und die jeweils mit einem Handgriff ausgestattet sind, und mit einem Verschluss zum Zusammenhalten der beiden Backen in der Schliessstellung, in der die Backen die Muffe des Rohres mit Spiel umschliessen. Ein Handgriff wenigstens einer Backe ist gleichzeitig als Teil eines Verschlusses ausgebildet.

## Beschreibung

Die Erfindung betrifft eine Einführ- und Zentriervorrichtung für miteinander zu verschraubende Rohre gemäß Oberbegriff des Anspruchs 1.

Solche bekannten Vorrichtungen weisen Handgriffe nahe den offenen Enden der Backen auf. Die Handgriffe bilden im geschlossenen Zustand der Backen einen spitzen Winkel und weisen zur Bedienungsperson. Der Verschluß ist separat als Schließfalle ausgebildet. Nachteilig ist, daß zur Bedienung des Verschlusses beim öffnen der Griff um einen der Handgriffe gelockert werden muß, was problematisch sein kann wegen der meist recht schweren Vorrichtungen. Nachteilig ist ferner, daß die Vorrichtung nach dem öffnen der Backen nur nach hinten von der Bedienungsperson aus gesehen weggenommen werden kann, wozu eine Hand losgelassen werden muß und die schwere Vorrichtung dann nur mit der anderen Hand gehalten werden muß. Falls die räumlichen Verhältnisse es zulassen, kann sich die Bedienungsperson auch auf der dem Verschluß gegenüberliegenden Seite aufstellen; dann ist aber das Ergreifen der Handgriffe mühsam, weil diese auf der gegenüberliegenden Seite angeordnet sind und von der Bedienungsperson wegzeigen. Außerdem ist dann die Bedienung des Verschlusses erschwert.

Die Aufgabe der vorliegenden Erfindung besteht darin, die Vorrichtung gemäß Oberbegriff des Anspruchs 1 so zu verbessern, daß die Handhabung erleichtert wird.

Diese Aufgabe wird durch die im Kennzeichen des Anspruchs 1 angegebene Ausbildung gelöst.

Der besondere Vorteil der erfindungsgemäßen Lösung ist darin zu sehen, daß der eine Handgriff gleichzeitig als Teil des Verschlusses ausgebildet ist. Hierdurch entfällt der für die Bedienung des Verschlusses bei der bekannten Vorrichtung notwendige Handwechsel, so daß die Vorrichtung stets voll mit beiden Händen gehalten werden kann. Außerdem gestattet die erfindungsgemäße Ausbildung die Bedienung der Vorrichtung von der Scharnierseite aus derart, daß die Vorrichtung stets von vorn angelegt und nach vorn weggenommen werden kann. Hierdurch wird die Handhabung wesentlich erleichtert. Diese Vorrichtung ist insbesondere für Rohre mit geringerem Durchmesser geeignet, wobei eine Einmannbedienung der Vorrichtung ohne weiteres möglich ist. Für Rohre größeren Durchmessers sind entsprechend größere Vorrichtungen vonnöten, die nicht mehr von nur einem Mann bedient werden können.

Eine Vorrichtung zur Handhabung solcher Rohre mit größerem Durchmesser sind im Anspruch 8 angegeben. Diese Vorrichtung ist so ausgebildet, daß sie von zwei Leuten b₋edient werden kann, wodurch ein Einsatz auch bei Rohren mit sehr großem Durchmesser gewährleistet ist. Der besondere Vorteil ist darin zu sehen, daß der eine Handgriff als Teil des Verschlusses ausgebildet ist. Hierdurch wird die Bedienung der recht schweren Vorrichtung erheblich erleichtert.

Vorteilhafte und zweckmäßige Weiterbildungen der Ausführungsformen nach den Ansprüchen 1 und 8 sind in den weiteren Ansprüchen angegeben. Wenn auch der dem Verschluß benachbarte Handbügel der anderen Backe schwenkbar als Verschluß- öffnungsmittel ausgebildet ist, wie dies in den Ansprüchen 12 bis 14 angegeben ist, ergibt sich der Vorteil, daß die erfindungsgemäße Vorrichtung von jeder Seite geöffnet werden kann. Dieser Vorteil wirkt sich besonders dann aus, wenn die erfindungsgemäße schwere Vorrichtung an einem Seil hängt, wie dies in der Praxis oft der Fall sein wird, und dann die Vorrichtung von der der Bedienungsperson jeweils nächstliegenden Seite geöffnet werden kann, so daß zum öffnen ein Seitenwechsel nicht mehr notwendig ist.

Die Erfindung soll nachfolgend anhand der beigefügten Zeichnung, in der Ausführungsbeispiele dargestellt sind, näher erläutert werden.

Es zeigt
Fig. 1 eine perspektivische Darstellung einer ersten Ausführungsform der erfindungsgemäßen Vorrichtung im geöffneten Zustand zusammen mit zwei zu verbindenden Rohrenden,
Fig. 2 eine Draufsicht auf die erfindungsgemäße Vorrichtung nach Fig. 1 im geschlossenen Zustand,
Fig. 3 eine Seitenansicht der Vorrichtung nach Fig. 1 mit Blick auf die Verschließvorrichtung,
Fig. 4 eine Seitenansicht einer zweiten Ausführungsform der erfindungsgemäßen Vorrichtung mit Blick auf die Verschließvorrichtung,
Fig. 5 eine Draufsicht auf die Vorrichtung nach Fig. 4,
Fig. 6 eine dritte Ausführungsform der erfindungsgemäßen Vorrichtung in der Draufsicht und
Fig. 7 eine vierte Ausführungsform der erfindungsgemäßen Vorrichtung in der Draufsicht.

Die Zeichnung (Fig. 1 - 3) zeigt eine Einführ- und Zentriervorrichtung 1 für miteinander zu verschraubende Rohre 30, 32, insbesondere zur Verwendung beim Abteufen von Rohren. Die Vorrichtung weist zwei halbzylindrische Backen 4, 20 auf, die durch ein Scharnier oder ein Gelenk 36 gelenkig miteinander verbunden sind. Auf den zylindrischen Innenflächen 38, 40 dieser Backen sind ringförmige Vorsprünge 42 bzw. 44 mit jeweils einer nach unten zeigenden ringförmigen Schulter 46 bzw. 48 ausgebildet. Mit dieser Schulter liegt die Vorrichtung auf dem Rand der Muffe 34 des Rohres 32 in der Einbaulage auf. Am oberen Ende sind die Backen mit einer sich an die Vorsprünge anschließenden trichterförmigen Erweiterung 50 bzw. 52 versehen. Auf der Außenseite der Backen sind etwa mittig jeweils ein Handgriff 2 bzw. 24 angeordnet.

Der Handgriff 2 der Backe 4 ist als Teil eines Verschlusses 6 ausgebildet. Hierzu ist der Handgriff 2 um eine Achse 54 schwenkbar an der Backe angeordnet. Eine drehbar gelagerte Verbindungsstange 8 verbindet den Handgriff 2 mit dem einen freien Ende 14 eines Doppelhebels 12, der um eine Achse 56 schwenkbar und ebenfalls auf der Backe 4 angeordnet ist. Am anderen freien Ende 16 des Doppelhebels ist eine Klaue 18 ausgebildet, die in der Schließstellung der Backen einen auf der anderen Backe 20 angeordneten Zahn 22 übergreift, wie dies besonders deutlich in der Fig. 2 dargestellt ist. Die Verriegelungsvorrichtung 10 ist vorzugsweise als selbstsichernde Schnappvorrichtung ausgebildet.

In der Schließstellung der beiden Backen sind die Handgriffe 2,24 diametral zueinander angeordnet.

Alternativ zu der in der Zeichnung dargestellten Ausführungsform kann der Handgriff 2 auch um seine horizontale Achse 26 drehbar ausgebildet sein. Es wird dann nicht die Schwenkbewegung sondern die Drehbewegung auf die Verriegelungsvorrichtung 10 übertragen, was beispielsweise auch durch einen Bowdenzug (nicht dargestellt) anstelle der Verbindungsstange 8 erfolgen kann.

In der Zeichnung sind die Bauteile des Verschlusses 6 bzw. der Verriegelungsvorrichtung 10 als auf den Backen angeordnete Elemente dargestellt. Die Bauteile des Verschlusses (mit Ausnahme natürlich des Handgriffes 2) können aber auch ganz oder mit Teilen in die Backen eingelassen ausgebildet sein (nicht dargestellt).

Die in der Zeichnung dargestellte Einführ- und Zentriervorrichtung für miteinander zu verschraubende Rohre berücksichtigt optimal ergonomische Gesichtspunkte. Die Handgriffe 2 und 24 können selbstverständlich außer mittig, d.h. in der SchlieBstellung diametral, auch näher zum Scharnier 36 hin angeordnet sein. Auf jeden Fall ist durch die dargestellte und beschriebene Ausbildung gewährleistet, daß die Vorrichtung sowohl von vorn anlegbar als auch nach vorn wegnehmbar ist, wodurch eine erhebliche Arbeitserleichterung erzielt wird.

Die Zeichnung (Fig. 4 - 7) zeigt eine Einführ- und Zentrier vorrichtung 1' für miteinander zu verschraubende Rohre (nicht gezeigt), insb. zur Verwendung beim Abteufen von Rohren.

Die Vorrichtung weist zwei halbzylindrische Backen 2', 4' auf, die durch ein Scharnier oder ein Gelenk 6'gelenkig miteinander verbunden sind. Auf den zylindrischen Innenflächen 8', 10' dieser Backen sind ringförmige Vorsprünge 12', 14'mit jeweils einer nach unten zeigenden ringförmigen Schulter 16' bzw. 18' ausgebildet. Mit dieser Schulter liegt die Vorrichtung auf dem Rand der Muffe eines Rohres in der Einbaulage auf. Am oberen Ende sind die Backen mit einer sich an die Vorsprünge anschließenden trichterförmigen Erweiterung 20' bzw. 22' versehen. Auf der Außenseite der Backen 2', 4' sind jeweils umfangsmäßig nebeneinander zwei Handgriffe 24', 26'bzw. 28', 30'angeordnet, die als Handbügel ausgebildet sind. Der Handbügel 30'der Backe 4'ist als Teil eines Verschlusses 32'ausgebildet. Hierzu ist der Handbügel 30' an seinem einen Ende 34'um eine Achse 36'schwenkbar an der Backe angebracht. Am anderen Ende 38' des Handbügels 30'ist eine Klaue 40'ausgebildet, die in der Schließstellung der Backen einen auf der anderen Backe 2' angeordneten Zahn 42' übergreift, wie dies besonders deutlich den Fig. 5 bis 7 entnehmbar ist. Der Verschluß. 32' ist vorzugsweise als selbstsichernde Vorrichtung ausgebildet. Das Ende 38' des Handbügels 30' ist durch eine U-förmige oder rechteckförmige Öse 44' als Führung und zur Begrenzung der Schwenkbewegung hindurchgeführt. In der Öse ist eine Druckfeder 46' angeordnet, die den schwenkbaren Handbügel 30' in Schließrichtung vorspannt.

Bei der in der Fig. 5 dargestellten Ausführungsform ist auch der dem Verschluß 32' benachbarte Handbügel 26' der anderen Backe 2'schwenkbar ausgebildet und zwar als Verschluss- öffnungsmittel. Hierzu ist der Handbügel 26'wie auch der Handbügel 30'mit seinem einen Ende 48'um einen Drehpunkt 50' schwenkbar an der Backe 2' angebracht. Das andere freie Ende 52' des Handbügels 26'untergreift das äußere Ende bzw. die Klaue 40' des Handbügels 30'derart, daß durch Nachaußenschwenken des Handbügels 26'der Handbügel 30' aus der Schließstellung in die Offenstellung bewegt wird. Das Ende 52'des Handbügels 26' ist ebenfalls durch eine U-förmige oder rechteckförmige öse als Führung hindurchgeführt. Zusätzlich kann auch in dieser Öse 54' eine Druckfeder angeordnet sein, die den Handbügel 26' in SchlieBrichtung des Verschlusses 32' vorspannt. Eine solche Feder ist aber nicht unbedingt notwendig.

Es ist auch möglich, die Vorspannung der Handbügel 30'und/ oder 26 durch Drehfedern zu erreichen, die im Bereich der Drehpunkte 36'bzw. 50' angeordnet sind.

Die Fig.6 zeigt eine vereinfachte Ausführung der Einführ- und Zentriervorrichtung. Bei dieser Ausführungsform ist der Handbügel 26'nach der Fig. 5 ebenfalls als fester Bandbügel 56', wie auch die Handbügel 24' und 28' ausgebildet. Ansonsten ist die Vorrichtung nach der Fig. 6 identisch zur Vorrichtung nach Fig. 5 ausgebildet. Gleiche Bauteile beider Vorrichtungen sind daher mit den gleichen Bezugszeichen versehen, so daß hinsichtlich der weiteren Beschreibung auf die Beschreibung der Ausführungsform nach Fig. 5 verwiesen werden kann.

Die Fig. 7 zeigt eine dritte Ausführungsform der Einführ-und Zentriervorrichtung, bei der der Handbügel 30'der Vorrichtungen nach den Fig. 5 und 6 als Federstahl-Bügel 58' ausgebildet ist. Dieser Federstahl-Bügel 58'ist mit seinem Ende 60'fest an der Backe 4'angebracht und wird durch seine Eigenspannung in Schließrichtung des Verschlußes 32' vorgespannt. Bei der Vorrichtung nach Fig. 7 ist der dem Verschluß 32'benachbarte Handbügel ebenfalls als fester Handbügel 56' ausgebildet. Dieser Handbügel 56'kann aber auch als Federbügel 62'ausgebildet sein und wie der Bügel 26'nach Fig. 5 als Verschluß- öffnungsmittel dienen. Ansonsten entspricht die Ausführungsform nach Fig. 7. den Vorrichtungen nach den Fig. 5 und 6. Es sind daher die Bauteile, die mit den Bauteilen der Vorrichtungen nach den Fig. 5 und 6 identisch sind, mit den gleichen Bezugszeichen versehen, und es soll zur Vermeidung unnötiger Wiederholungen auf die weitere Beschreibung der Fig. 5 und 6 verwiesen werden.

Die Einführ- und Zentriervorrichtung nach den Fig. ₄ bis 7 ist insbesondere gedacht für Rohre mit größerem Durchmesser. Da diese Vorrichtungen dementsprechend schwer sind, können sie nicht von einem Mann bedient werden, sondern müssen von zwei Leuten bedient werden und um die Rohrmuffe geschlagen werden. Bei der Ausführungsform nach Fig. ₆ kann die Vorrichtung nur mit Hilfe des einen Handbügels 30'geöffnet werden. Bei einer Ausführungsform nach der Fig. ₅ kann dagegen die Vorrichtung mit jedem der beiden Handgriffe 30' oder 26' geöffnet werden. Wegen der Schwere der Vorrichtungen werden diese häufig an ein Seil gehängt, und das öffnen kann dann jweils von einem Mann bewerkstelligt werden, und zwar stets von der ihm nächstliegenden Seite.

## Patentansprüche

1. Einführ- und Zentriervorrichtung für miteinander zu verschraubende Rohre, insbesondere zur Verwendung beim Abteufen von Rohren, mit zwei gelenkig miteinander verbundenen halbzylindrischen Backen, auf deren zylindrischer Innenfläche ein ringförmiger Vorsprung mit einer nach unten zeigenden ringförmigen Schulter zur Auflage auf den Muffenrand der Rohre ausgebildet ist, die ferner an ihrem oberen Ende eine sich an den Vorsprung anschließende trichterförmige Erweiterung aufweisen und die jeweils mit einem Handgriff ausgestattet sind, und mit einem Verschluß zum Zusammenhalten der beiden Backen in der Schließstellung, in der die Backen die Muffe des Rohres mit Spiel umschließen, dadurch gekennzeichnet, daß der Handgriff (2) der einen Backe (4) gleichzeitig als Teil eines Verschlusses (6) ausgebildet ist.

2. Vorrichtung nach Anspruch 1, dadurch gekennzeichnet, daß der Handgriff (2) schwenkbar an der Backe (4) angeordnet ist und über eine drehbar gelagerte Verbindungsstange mit einer Verriegelungsvorrichtung (1₀) in Wirkverbindung steht.

3. Vorrichtung nach Anspruch 2, dadurch gekennzeichnet, daß die Verriegelungsvorrichtung (1₀) einen Doppelhebel (12) aufweist, an dessen einem freien Ende (14) die Verbindungsstange (8) angreift und an dessen anderem freien Ende (16) eine Klaue (18) ausgebildet ist, die in der SchlieBstellung einen auf der anderen Backe (20) angeordneten Zahn (22) übergreift.

4. Vorrichtung nach einem der vorhergehenden Ansprüche, dadurch gekennzeichnet, daß die Backen (4, 2₀) mit mittig angebrachten Handgriffen (2, 24) ausgestattet sind, so daß die Handgriffe in der Backenschließstellung diametral angeordnet sind.

5. Vorrichtung nach einem der vorhergehenden Ansprüche, dadurch gekennzeichnet, daß der Handgriff (2) um eine horizontale Achse (26) drehbar ist.

6. Vorrichtung nach einem der vorhergehenden Ansprüche, dadurch gekennzeichnet, daß der Handgriff (2) über einen Bowdenzug mit der Verriegelungsvorrichtung verbunden ist.

7. Vorrichtung nach einem der vorhergehenden Ansprüche, dadurch gekennzeichnet, daß die Bauteile des Verschlusses (6) bzw. der Verriegelungsvorrichtung (10) oder einige dieser Bauteile ganz oder teilweise in die Backen eingelassen angeordnet sind.

8. Einführ- und Zentriervorrichtung für miteinander zu verschraubende Rohre, insbesondere zur Verwendung beim Abteufen von Rohren mit größerem Durchmesser, mit zwei gelenkig miteinander verbundenen halbzylindrischen Backen, auf deren zylindrischer Innenfläche ein ringförmiger Vorsprung mit einer nach unten zeigenden ringförmigen Schulter zur Auflage auf den Muffenrand der Rohre ausgebildet ist, die ferner an ihrem oberen Ende eine sich an den Vorsprung anschließende trichterförmige Erweiterung aufweisen und die jeweils mit wenigstens einem Handgriff ausgestattet sind, und mit einem Verschluß zum Zusammenhalten der beiden Backen in der Schließstellung, in der die Backen die Muffe des Rohres mit Spiel umschließen
dadurch gekennzeichnet, daß jede Backe (2', 4') am Umfang (2') nebeneinander angeordnete Handgriffe (24', 26'; 28', 30') aufweist, von denen ein Handgriff gleichzeitig als ein Teil des Verschlusses (31) ausgebildet ist.

9. Vorrichtung nach Anspruch 8, dadurch gekennzeichnet, daß , der als Teil des Verschlusses (32) ausgebildete Handgriff (3₀) als Bügel ausgebildet ist, dessen eines Ende (34) drehbar an der Backe (4) angebracht ist und dessen anderes Ende (38) als ein Schließelement (4₀) des Verschlusses (32) ausgebildet ist, das mit einem an der anderen Backe (2) angeordneten Schließ- element (42) des Verschlusses (32) zusammenwirkt.

10. Vorrichtung nach Anspruch 9, dadurch gekennzeichnet, daß das Schließelement des Handbügels (30') als Klaue (40') und das ) Schließelement der Backe (2) als Zahn (42) ausgebildet ist, der in der Schließstellung von der Klaue (4₀) übergriffen wird.

11. Vorrichtung nach einem der Ansprüche 8 bis 10, dadurch gekennzeichnet, daß sämtliche Handgriffe als Bügel ausgebildet sind.

12. Vorrichtung nach einem der Ansprüche 8 bis 11, dadurch gekennzeichnet, daß der dem Verschluß (32) benachbarte Handbügel (26) der anderen Backe (2) als zusätzliches Verschlußöffnungsmittel ausgebildet ist.

13. Vorrichtung nach Anspruch 12, dadurch gekennzeichnet, daß das eine Ende (48) des Handbügels (26) drehbar an der Backe (2) angebracht ist und das andere Ende (52) so ausgebildet und an- geordnet ist, daß durch Verschwenken des Handbügels (26) nach außen der als Verschlußteil ausgebildete Handbügel (3₀) aus der Schließstellung herausbewegt wird.

14. Vorrichtung nach Anspruch 13, dadurch gekennzeichnet, daß das Ende (52) des Handbügels (26) die Klaue (40) des Handbügels (3o) untergreift.

15.Vorrichtung nach einem der vorhergehenden Ansprüche, dadurch gekennzeichnet, daß wenigstens der als Verschlußelement ausgebildete Handbügel (30) vermittels einer Feder (46) in Schließstellung des Verschlusses (32) vorgespannt ist.

16. Vorrichtung nach Anspruch 15, dadurch gekennzeichnet, daß die Handbügel zur Führung und Begrenzung der Schwenkbewegung jeweils durch eine auf der zugeordneten Backe (4, 2) angeordnete U-förmige oder rechteckförmige öse (44; 54) hindurchgeführt sind.

17. Vorrichtung nach Anspruch 16, dadurch gekennzeichnet, daß wenigstens in der öse (46) des als Verschlußteil ausgebildeten Handbügels (30) eine diesen Handbügel beaufschlagende Druckfeder (46) angeordnet ist.

18. Vorrichtung nach einem der vorhergehenden Ansprüche, dadurch gekennzeichnet, daß wenigstens der eine schwenkbare als Verschlußteil ausgebildete Handbügel durch einen in Schließstellung des Verschlusses (32) vorgespannten Federstahl-Bügel (58) gebildet wird, dessen eines Ende (60') fest mit der zugehörigen Backe (4) verbunden ist.
